# EUROPÄISCHE PATENTSCHRIFT

(11) **EP 0 012 404 B1**
(45) Veröffentlichungstag und Bekanntmachung des Hinweises auf die Patenterteilung: **18.05.1983**
(21) Anmeldenummer: 79105023.0
(22) Anmeldetag: 10.12.1979
(51) Int. Cl.: B27G 19/08

(54) **Kreissäge mit einem Spaltkeil**
Circular saw with riving knive
Scie circulaire à couteau diviseur

(30) Priorität: 16.12.1978 DE 2854369
(43) Veröffentlichungstag der Anmeldung: 25.06.1980
(73) Patentinhaber: Karl M. Reich, Maschinenfabrik GmbH, 72607 Nürtingen (DE)
(72) Erfinder: Zaiser, Adolf, D-7316 Köngen (DE)

## Beschreibung

Die Erfindung betrifft eine Kreissäge gemäß Oberbegriff von Anspruch 1. Eine solche Kreissäge ist durch die DE-B-1202964 bekannt.

Obwohl der Spaltkeil zur Sicherheit des Bedienungsmannes normalerweise vorhanden sein muß, ergibt sich doch gelegentlich die Notwendigkeit, den Spaltkeil für bestimmte Arbeiten zu entfernen. So z.B. bei der Herstellung von Ausschnitten in plattenförmigen Werkstücken, wobei das Sägeblatt von der Oberfläche her in das Werkstück eingetaucht werden muß. Oder wenn bei bestimmten Gelegenheiten nach rückwärts gesägt werden muß.

In diesen Fällen würde der Spaltkeil die gewünschte Arbeitsbewegung hindern und muß daher entfernt werden. Bei der weiteren Benützung der Kreissäge für normale Sägearbeiten müßte nun der Spaltkeil wieder angebracht werden. Dies wird jedoch häufig vergessen oder aus Bequemlichkeit unterlassen, so daß der Bedienungsmann ernsthaft gefährdet und durch zurückschlagende Werkstücke verletzt werden kann.

Zur Herstellung von Ausschnitten auf einer stationären Säge ohne Behinderung durch den Spaltkeil wurde dazu durch die FR-A-2 087 454 vorgeschlagen, den Spaltkeil an einer Abdeckplatte anzuordnen, die schwenkbar an der Schutzhaube der Säge befestigt ist. Bei dieser Anordnung ist jedoch keine zwangsweise Nachführung des Spaltkeils vorgesehen, dieser deckt das Sägeblatt nach hinten nur teilweise ab und ist daher bei der Verwendung bei Handkreissägen unbrauchbar.

Bei einer weiteren bekannten Tischkreissäge gemäß US-A-2 518 684 wird der Spaltkeil zusammen mit dem Sägeblatt gegen Federwirkung bewegt. Es ist jedoch keine als Gelenkviereck ausgebildete Nachführeinrichtung vorgesehen, so daß sich die Stellung zwischen Spaltkeil und Sägeblatt laufend verändert.

Aufgabe der Erfindung ist es, die Kreissäge der in Betracht gezogenen Art so auszubilden, daß der Spaltkeil beim Verschwenken des Sägeblatts eine von der Zwangsnachführung unabhängige Schwenkbewegung ausführen kann und wieder selbsttätig in seine Schutzstellung zurückzukehren in der Lage ist.

Diese Aufgabe wird durch die Kennzeichnenden Merkmale des Anspruches 1 gelöst.

Dar Spaltkeil wird also beim Eintauchen des Sägeblatts in das Werkstück gegen die Wirkung einer Rückstellkraft hinter die Auflagefläche verschwenkt und gleitet beim weiteren Vorwärtssägen in den vom Sägeblatt erzeugten Schlitz. Damit ist gewährleistet, daß bei wei- , teren Sägearbeiten der vorgeschriebene Spaltkeil vorhanden ist und somit der Bedienungsmann nicht gefährdet werden kann.

Die derart ausgebildete Kreissäge weist somit im Gelenkviereck mindestens eine zusätzlichen Freiheitsgrad auf. Dieser zusätzliche Freiheitsgrad ist bei einer Ausführungsform dadurch gebildet, daß die zweite Schwinge des Gelenkviereckes eine gegen eine Rückstellkraft veränderbare Länge aufweist. Bei einer zweiten Ausführungsform ist ein Lager des Gelenkvierecks beweglich ausgebildet.

Bei einer weiteren vorteilhaften Ausführungsform der Erfindung kanneine lösbare Verriegelung zwischen Spaltkeil und Kreissäge vorgesehen sein, die in Verriegelungsstellung die freie Relativbewegung zwischen Spaltkeil und dem jeweils höchsten Punkt des Sägeblatts verhindert. Damit läßt sich der zusätzliche Freiheitsgrad wieder aufheben und der Spaltkeil behält seine Lage zum höchsten Punkt des Sägeblatts bei. Zur Verwendung einer solchen Kreissäge für Eintaucharbeiten muß die Verriegelung gelöst werden, so daß der Spaltkeil hinter die Auflageplatte zurückschwenken kann. Gleitet dann der Spaltkeil beim Weitersägen in den Sägeschlitz, dann kann vorgesehen sein, daß die Verriegelung selbsttätig einrastet und beim nächsten Eintauchen erneut gelöst werden muß. Es kann auch vorgesehen sein, den Spaltkeil ohne Rückstellkraft, wie z.B. Feder, Gewicht, magnetisch oder hydraulisch, durch eine Handbetätigung zu verstellen und in den Endpunkten zu verriegeln.

Der erfindungsgemäße Spaltkeil weist den Vorteil auf, daß er sowohl bei tragbaren Handkreissägen als auch bei stationären Tischkreissägen angebracht werden kann.

Im folgenden sind Ausführungsbeispiele der Erfindung unter Bezugnahme auf die Zeichnungen näher beschrieben. Es zeigen:
Fig. 1-3 Spaltkeil mit Nachführeinrichtung, schematische Darstellung von drei Ausführungsbeispielen.
Fig. 4 Schnitt nach Linie IV-IV in Fig. 3.
Fig. 5 Schnitt nach Linie V-V in Fig. 2.
Fig. 6 Tischkreissäge mit Spaltkeil mit Nachführeinrichtung, schematisch.

Die Fig. 1 bis 3 zeigen schematisch Handkreissägen mit schwenkbar gelagertem Motorträger und Nachführeinrichtung für den Spaltkeil, wobei verschiedene Ausführungsbeispiele für die Bewegung des Spaltkeils dargestellt sind. An einer Auflageplatte 11 mit Auflagefläge 12 ist an einem Lager 13 bzw. 14 die erste Schwinge 15 eines Motorgehäuses 16 zur Einstellung der Schnitthöhe von Sägeblatt 17 schwenkbar gelagert. Konzentrisch zur Achse 18 von Sägeblatt 17 ist am Motorgehäuse 16 ein Spaltkeilträger 19 schwenkbar gelagert, an dem ein Spaltkeil 20 abnehmbar befestigt ist. Der höchste Punkte 21 von Sägeblatt 17 überragt den Spaltkeil 20 um einen bestimmten Betrag.

Der Spaltkeilträger 19 ist als Winkelhebel ausgebildet, an dessen Trägerarm 22 der Spaltkeil 20 befestigt ist und dessen anderer Arm eine Koppel 23 bildet, an deren Gelenk 24 eine zweite Schwinge 25 (Fig. 1) bzw. 26 (Fig. 3 und 4) schwenkbar befestigt ist. Schwingen 25 bzw. 26 sind mit ihrem anderen Ende über Gelenke 27, 28 bzw. 29 mit der Auflageplatte 11 verbunden.

Die gedachte Verbindungslinie zwischen den Gelenken 13-27, 14-28 bzw. 13-29 bilden in bekannter Weise mit der angetriebenen ersten Schwinge 15, der Koppel 23 und der zweiten Schwinge 25 bzw. 26 ein Gelenkviereck, das bei Verschwenken von Motorgehäuse 16 zur Einstellung der Schnitthöhe von Sägeblatt 17 den Spaltkeil 20 so nachführt, daß der bestimmte Abstand zwischen höchstem Punkt 21 und Spaltkeil konstant bleibt. Wie Fig. 1 zeigt, weist zur Erzielung eines weiteren Freiheitsgrades die zweite Schwinge 25 eine Hülse 30 auf, die am Gelenk 27 schwenkbar befestigt ist. In Hülse 30 ist eine Stange 31 verschiebbar gelagert, wobei zwischen einem Teller 32 von Stange 31 und einer Stirnwand 33 von Hülse 30 eine Druckfeder 34 angeordnet ist. Stange 31 ist mit dem Gelenk 24 verschwenkbar verbunden und Teller 32 wird in Ruhestellung von Druckfeder 34 gegen die andere Stirnwand 35 von Hülse 30 gedrückt.

Die in Fig. 1 dargestellte Anordnung gewährleistet die Nachführung des Spaltkeils 20 bei verstellen der Schnitthöhe. Wird die Kreissäge zum Eintauchsägen benützt, dann wird Spaltkeil 20 von der Oberfläche des Werkstückes gegen Wirkung der Druckfeder 34 in die Fig. 1 strichpunktiert dargestellte Stellung verschwenkt. Nach Bildung eines Sägespaltes führt die Druckfeder 34 den Spaltkeil 20 selbsttätig in diesen Sägespalt.

In Fig. 2 ist das Gelenk 28 nicht mit der Auflageplatte 11 verbunden, sondern mit einem Zwischenglied 36 mit dem an der Auflageplatte 11 befestigten Lager 14 schwenkbar verbunden. Eine Zugfeder 37 ist zwischen Zwischenglied 36 und Konsole 38 von Auflageplatte 11 befestigt und zieht Zwischenglied 36 gegen eine Anschlagnocken 39 von Konsole 38. Auch bei diesem Ausführungsbeispiel läßt sich der Spaltkeil 20 beim Eintauchen in Richtung Auflagefläche 12 verschwenkken und kehrt nach Bildung eines Sägespalts selbsttätig in seine Ruhestellung zurück.

Wie die Fig. 3 und 4 zeigen, ist bei diesen Ausführungsbeispielen das Gelenk 29 in einem bogenförmigen Schlitz 40 einer Konsole 41 von Auflageplatte 11 gelagert. In eine Bohrung 42 von Schwinge 26 greift dabei ein Bundbolzen 43 ein, der im Schlitz 40 verschiebbar gelagert ist und mit einer Flügelmutter 44 an der Konsole 41 festgeklemmt werden kann. Bei diesem Ausführungsbeispiel läßt sich somit der zusätzliche Frieheitsgrad durch einen Eingriff des Bedienungsmannes aufheben und die Bewegung des Spaltkeils auf die Nachführbewegung einschränken. Bei gelöster Flügelmutter 44 erlaubt die verschiebbare Lagerung von Gelenk 29 in Schlitz 40 eine Verschwenkung des Spaltkeils 20 in Richtung Auflagefläche 12 beim Eintauchen von Sägeblatt 17.

Eine Abwandlung der in Fig. 2 gezeigten Ausführungsform zeigt Fig. 5. Dabei ist das Lager 14 als Doppelgelenk ausgebildet, an dem sowohl die erste Schwinge 15 für das das Motorgehäuse 16 als auch das Zwischenglied 36 schwenkbar gelagert sind.

Das Zwischenglied 36 ist auf einem Lagerbolzen 45 befestigt, der drehbar in der Konsole 38 gelagert ist und mit dem mit einem Stift 46 eine Stellrad 47 fest verbunden ist. Zwischen Stellrad 47 und Konsole 38 ist eine Schraubenfeder 48 angeordnet, die das Zwischenglied 36 über den Lagerbolzen 45 in der in Fig. 2 dargestellten Ruhestellung hält.

In einer Bohrung 49 von Stellrad 47 ist ein Rastbolzen 50 verschiebbar gelagert. Er weist zwei Rillen auf, in die eine federbelastete Kugel 52 eingreift, wobei das Stellrad 47 in der Freigabestellung von Rastbolzen 50 frei drehbar ist und wobei der Rastbolzen 50 in einer Raststellung in eine Bohrung 53 von Konsole 38 eingreift und somit Stellrad 47 mit Konsole 38 verreigelt. In dieser Verriegelungsstellung ist der Zusätzliche Freiheitsgrad von Spaltkeil 20 wieder aufgehoben.

Die Anwendung des beschriebenen Spaltkeils bei einer stationären Tischkreissäge zeigt Fig. 6. An einer Konsole 54 von Auflagetisch 55 ist wieder an einem Lager 56 eine erste Schwinge 57 von Motorgehäuse 58 mit Sägeblatt 59 schwenkbar gelagert. Der Spaltkeil 60 ist abnehmbar an einem Arm eines Spaltkeilträgers 61 befestigt, dessen anderer Arm eine Koppel 62 eines Gelenkvierecks bildet, das durch eine zweite Schwinge 63 ergänzt wird, die der zweiten Schwinge 25 von Fig. 1 enspricht und an Gelenk 64 von Konsole 54 und Gelenk 65 von Koppel 62 schwenkbar gelagert ist.

Stationäre Tischkreissägen sind üblicherweise mit einer Schutzhaube versehen, die am Ende von Spaltkeil 60 schwenkbar befestigt sein kann. Für die Verwendung des beschriebenen Spaltkeils muß diese Schutzhaube abgenommen werden. Beim Falzen eines Werkstückes 66 nimmt dann der Spaltkeil 60 die in Fig. 6 ausgezogen gezeichnete Stellung ein, während er nach dem Abheben des Werkstücks in seine strichpunktiert gezeichnete Ruhestellung zurückkehrt.

## Patentansprüche

1. Kreissäge mit Spaltkeil (20) mit einem an einer Auflegeplatte (11) in Bezug auf deren Auflagefläche (12) an einer Schwinge (15) verschwenkbar gelagerten Sägeblatt (17) und mit einem an einem Spaltkeilträger (19) um die Achse (18) des Sägeblatts (17) verschwenkbar gelagerten Spaltkeil (20), der mittels einer als Gelenkviereck ausgebildeten Nachführeinrichtung (15, 23, 25 bzw. 26) zwangsweise um die Achse (18) verschwenkbar ist, wobei die Koppel (23) des Gelenkvierecks durch einen Arm des Spaltkeilträgers (19) und dessen erste Schwinge durch die Schwinge (15) gebildet werden, dadurch gekennzeichnet, daß durch eine am Spaltkeil (20) angreifende außere kraft die Koppel (23) unabhangig von der Schwinge (15) bewegbar ist.

2. Kreissäge nach Anspruch 1, dadurch gekennzeichnet, daß die zweite Schwinge (25) eine gegen eine Rückstellkraft (34) veränderbare Länge aufweist.

3. Kreissäge nach Anspruch 1, dadurch gekennzeichnet, daß die Nachführeinrichtung: (15, 23, 25 bzw. 26) ein mit dem Spaltkeil (20) zusammenwirkendes, bewegliches Lagerelement (31, 28, 29) aufweist.

4. Kreissäge nach Anspruch 3, dadurchgekennzeichnet, daß eine lösbare Verriegelung (29, 50) für den Spaltkeil (20) vorgesehen ist, die in Verriegelungsstellung die freie Relativbewegung zwischen Spaltkeil (20) und dem jeweils höchsten Punkt (21) des Sägeblatts (17) verhindert.

## Revendications

1. Scie circulaire à couteau diviseur (20) avec lame de scie dur table (11), pivotante par rapport à sa surface d'appui (12) et montée sur une coulisse (15) et avec couteau diviseur (20 pivotant autour de l'axe (18) de la lame de scie (17), sur un support de couteau diviseur (19). Ce couteau diviseur pivote nécessairement autour de l'axe (18) au moyen d'un suiveur (15, 23, 25 ou 26) se présentant sous la forme d'un quadrilatère articulé, la bielle (23) du quadrilatère articulé étant formée par un bras du support de couteau diviseur (19) et sa première. coulisse par une coulisse (15), caractérisée par le fait que, sous l'action d'une force externe, en prise sur le couteau diviseur (20), la bielle (23) se meut indépendamment de la coulisse (15).

2. Scie circulaire d'après la revendication No 1, caractérisée par le fait que la deuxième coulisse (25) présente une longueur réglable sous l'effet d'une force de rappel inverse (34).

3. Scie circulaire d'après la revendication No 1, caractérisée par le fait que le suiveur (15, 23, 25 ou 26) présente un élément de palier mobile (31, 28, 29) et solidaire du couteau diviseur (20).

4. Scie circulaire d'après la revendication No 3, caractérisée par le fait qu'un dispositif de verrouillage amovible (29, 50) est prévu pour le couteau diviseur, dispositif qui, en position de verrouillage, empêche le mouvement libre apparent entre le couteau diviseur (20) et le point le plus élevé (21) de la lame de scie (17).

## Claims

1. A circular saw with riving knives (20) comprising a saw blade (17) seated on a link (15) for pivotal movement relative to the supporting surface (12) of a supporting plate (11), and a riving knife (20) seated on a riving knife carrier (19) for pivotal movement about the axis (18) of the saw blade (17), which riving knife (20) can be forcedly pivoted about the said axis (18) through a follower mechanism (15, 23, 25 and 26) taking the form of a four-bar linkage, the connecting rod (23) of the said four-bar linkage being formed by one arm of the riving knife carrier (19) and its first link being formed by a link (15), characterized in that the connecting bar (23) can be moved independently of the link (15) by an external force acting upon the riving knife (20).

2. A circular saw in accordance with claim 1, characterized in that the follower mechanism link (25) can be changed against the action of a restoring force (34).

3. A circular saw in accordance with claim 1, characterised in that the follower mechanism (15, 23, 25 and 26) comprises a movable bearing element (31, 28, 29) coacting with the riving knife (20).

4. A circular saw in accordance with claim 3 characterized in that there are provided releasable locking means (29, 50) for the riving knife

(20) which in the locked position block the free relative movement between the riving knife (20) and the uppermost point (21) of the saw blade (17).
